# EUROPÄISCHE PATENTSCHRIFT

(11) **EP 0 587 026 B1**
(45) Veröffentlichungstag und Bekanntmachung des Hinweises auf die Patenterteilung: **10.04.1996**
(21) Anmeldenummer: 93113930.7
(22) Anmeldetag: 31.08.1993
(51) Int. Cl.: B42C 9/00

(54) **Leimwerk für klebebindemaschinen**
Adhesive applying device for a binding machine
Dispositif pour appliquer un adhésif dans une machine à relier

(30) Priorität: 08.09.1992 DE 9212100 U
(43) Veröffentlichungstag der Anmeldung: 16.03.1994
(73) Patentinhaber: PLANATOL KLEBETECHNIK GmbH, D-83101 Rohrdorf (DE)
(72) Erfinder: Tschiers, Bernhard, D-83059 Kolbermoor (DE)
(74) Vertreter: Ernicke, Hans-Dieter, Dipl.-Ing.

(56) Entgegenhaltungen:
- DE-A- 3 209 346
- DE-A- 3 342 231

## Beschreibung

Die Erfindung betrifft ein Leimwerk für Klebebindemaschinen mit einer in einem Leimbecken drehbar gelagerten Leimwalze, wie es z.B. aus DE-A-3 342 231 bekannt ist.

Die Klebebindung auf Kaltleimbasis hat gegenüber der bekannten Hotmelt-Klebebindung eine Reihe von erheblichen Vorzügen, insbesondere bei schwierigen Papierqualitäten. Neben vielen offensichtlichen Vorteilen besitzt sie jedoch den Nachteil, daß der Klebstoff bei Arbeitsbeendigung nicht im Leimbecken verbleiben kann. Die Leimbecken von Kaltleimklebebindemaschinen müssen vielmehr nach Arbeitsbeendigung von Klebstoffresten gereinigt werden, was eine gewisse Zeit in Anspruch nimmt, insbesondere weil die Leimbecken infolge der darin befindlichen Leimwalzen und Rakelvorrichtungen schwer zugängliche Stellen aufweisen, was die Reinigung erschwert. Ein weiteres Problem ist die Abdichtung von durch die Leimbeckenwandung hindurchgehenden rotierenden Wellen der Leimwalzen.

Aufgabe der vorliegenden Erfindung ist diese Abdichtungs- und anderen Probleme zu beseitigen und die Reinigung des Leimbeckens zu erleichtern.

Diese Aufgabe wird erfindungsgemäß gelöst durch ein Leimwerk mit den Merkmalen des Anspruches 1. Magnetkupplungen mit zwei magnetisierten Kupplungshälften, die über eine Zwischenwand ein Drehmoment übertragen, sind zwar schon seit langem bekannt. Neu ist jedoch ihr erfindungsgemäßer Einsatz zum Antrieb der Leimwalze einer Klebebindemaschine.

Die mittels der Magnetkupplung erreichte kontaktlose Kraftzuführung zur Leimwalze ermöglicht, zumindest antriebsseitig, einen Verzicht auf eine Wellenlagerung mit einer entsprechenden Dichtung. Natürlich ist hierbei die Wand des Leimbeckens für das magnetische Feld durchlässig, und dieses Feld ist groß genug gewählt, um eine schlupffreie Mitnahme der Leimwalze zu erreichen.

Die erfindungsgemäße kontaktlose Kraftzuführung zur Leimwalze erweist sich noch vorteilhafter, wenn gemäß Anspruch 2 die Walze einseitig an eine mit dem Becken lösbar verbundenen Einrichtung gelagert ist, die zu Reinigungszwecken leicht von dem Becken entfernbar ist. So kann die Walze beispielsweise an ihrem von der Antriebsseite abgewandten Ende in einer Halterung gelagert sein, die von einem auf den Beckenrand aufsetzbaren Rahmen getragen wird. Zur weiteren Erleichterung der Reinigung empfiehlt es sich, wie in Anspruch 3 angegeben, das Becken aus dem Leimwerk herausnehmbar auszubilden.

Mit den Merkmalen gemäß Anspruch 4 oder 5 wird die Walze nicht nur stillgesetzt, sondern auch von ihrem Antrieb abgetrennt, um leichter herausgenommen und gereinigt zu werden. Die Betätigung einer solchen Abtrennung des Antriebs kann, wie aus den Ansprüchen 6 und 7 ersichtlich, mittels einer Zugstange, aber auch durch entsprechende andere äquivalente Antriebsmittel erfolgen.

Im Rahmen der Erfindung empfiehlt es sich, insbesondere aus Platzgründen, daß die magnetisierte Stirnfläche der innenseitig im Leimbecken befindlichen Kupplungshälfte durch die Stirnfläche der Leimwalze gebildet ist, daß also die innenseitige Kupplungshälfte in die Walze integriert ist.

Die Erfindung ist in der Zeichnung beispielsweise und schematisch dargestellt. Als Antrieb dient ein Getriebemotor (3a), der über eine aus zwei Hälften bestehende Magnetkupplung (4a) eine Leimwalze (8) antreibt. Die zwei Hälften der Kupplung sind dabei mit ihrer mehrpolig sektorförmig magnetisierten Stirnseite mit jeweils einem Luftspalt (14) beziehungsweise (15) zueinander montiert. Die Leimwalze (8) ist einseitig über die Leimwalzenlagerung (7) an einem Rahmen (6) gelagert, der von dem Becken abnehmbar ist. Eine geschlossene Wand (16) des Leimbeckens (9) befindet sich zwischen den zwei Hälften der Magnetkupplung (4a). Die eine treibende Hälfte ist dabei außerhalb des Leimbeckens, die andere, angetriebene Hälfte im Leimbecken in der Leimwalze integriert. Zwischen den zwei Kupplungshälften (4a) und der Leimbeckenwand (16) befinden sich die zwei Luftspalte (14) und (15), damit keine schleifende Berührung entstehen kann. An dem Rahmen (6) ist auch die Rakel (5) befestigt.

Der Getriebemotor (3a) und die außerhalb des Leimbeckens (9) liegende Kupplungshälfte sind auf beiden Seiten jeweils mittels einer Führungshülse (12) auf einer Führungsstange (13) einer Halterung (11) axial verschiebbar gelagert. Im Betrieb sind Antrieb und Kupplung mit einer Abdeckung (2a) verdeckt. Zur Entnahme der Leimwalze wird die Abdeckung angehoben (Stellung 2b). Über eine mit der Abdeckung gekoppelte Zugstange (1) betätigt, bewegt sich dabei der Getriebemotor (3a) in die Stellung (3b) und gleichzeitig die Kupplung (4a) in die Stellung (4b) (gestrichelte Darstellung). Dadurch werden die beiden Kupplungshälften soweit voneinander getrennt und damit die Magnetkraft so stark reduziert, daß keine Drehmomentübertragung mehr stattfindet. Die Leimwalze (8) steht still und kann ungestört durch die sonst zwischen den beiden Kupplungshälften wirkende Axialkraft allein durch Abnehmen des Rahmens (6) oder zusammen mit dem Leimbecken (9) durch Herauslösen des Beckens aus der Leimbeckenfixierung (10) aus der Maschine zum Zweck der Reinigung entnommen werden. Der Getriebemotor braucht hierbei überhaupt nicht abgeschaltet zu werden.

Nach der Reinigung werden Leimwalze und Leimbecken - leer oder neu gefüllt - wieder in die Maschine eingesetzt. Wird die Abdeckung geschlossen, setzt die Rotation der Leimwalze wieder ein.

### STÜCKLISTE

- 1: Zugstange
- 2a: Abdeckung
- 2b: Abdeckung geöffnet
- 3a: Getriebemotor
- 3b: Getriebemotor bei geöffneter Abdeckung
- 4a: Magnetkupplungshälfte
- 4b: Magnetkupplungshälfte bei geöffneter Abdeckung
- 5: Rakel bzw. Abstreifer
- 6: Rahmen
- 7: Leimwalzenlagerung
- 8: Leimwalze mit integrierter Kupplungshälfte
- 9: Leimbecken
- 10: Leimbecken-Fixierung
- 11: Halterung
- 12: Führungshülse
- 13: Führungsstange
- 14: Luftspalt
- 15: Luftspalt
- 16: Beckenwand

## Patentansprüche

1. Leimwerk für Klebebindemaschinen mit einer in einem Leimbecken drehbar gelagerten Leimwalze, dadurch **gekennzeichnet,** daß die Leimwalze (8) über eine aus zwei Kupplungshälften (4a) bestehende Magnetkupplung antreibbar ist, wobei die eine der mit ihren magnetisierten Stirnflächen einander gegenüberliegenden Kupplungshälften (4a) mit einem Antrieb (3a) verbunden außerhalb des Leimbeckens (9) unter Bildung eines Luftspaltes (15) unmittelbar an der Außenseite einer Wand (16) des Beckens (9) und die andere, mit der Leimwalze (8) verbundene Kupplungshälfte (4a) an der Innenseite der Beckenwand (16) ebenfalls unter Bildung eines Luftspalts (14) gegenüber dieser Wandfläche mit der ersten Hälfte axial fluchtend angeordnet ist.

2. Leimwerk nach Anspruch 1, dadurch **gekennzeichnet,** daß die Leimwalze (8) einseitig an einer mit dem Leimbecken (9) lösbar verbundenen Einrichtung (6) gelagert ist.

3. Leimwerk nach Anspruch 2, dadurch **gekennzeichnet,** daß das Leimbecken (9) von der Maschine abmontierbar ausgebildet ist.

4. Leimwerk nach Anspruch 1 oder einem der folgenden, dadurch **gekennzeichnet,** daß Mittel zum Abschwächen oder Abschalten des magnetischen Felds zwischen den Kupplungshälften (4a) vorgesehen sind.

5. Leimwerk nach Anspruch 1 oder einem der folgenden, dadurch **gekennzeichnet,** daß die außenseitige Kupplungshälfte (4a) zusammen mit dem mit ihr verbundenen Antrieb (3a) in einer Führung (12,13) axial verschiebbar gelagert ist.

6. Leimwerk nach Anspruch 5, dadurch **gekennzeichnet,** daß die Kupplungshälfte (4a) über eine Zugstange (1) axial verschiebbar ist.

7. Leimwerk nach Anspruch 6, dadurch **gekennzeichnet,** daß die Zugstange (1) mit einer über dem Antrieb (3a) vorgesehenen Abdeckung (2a) derart gekoppelt ist, daß durch Hochschwenken der Abdeckung die antriebsseitige Kupplungshälfte von der anderen in Axialrichtung wegbewegbar ist.

8. Leimwerk nach Anspruch 1 oder einem der folgenden, dadurch **gekennzeichnet,** daß die magnetisierte Stirnfläche der innenseitig im Leimbecken (9) befindlichen Kupplungshälfte (4a) durch die Stirnfläche der Leimwalze (8) gebildet ist.

## Claims

1. Gluing device for adhesive bonding machines with a gluing roller mounted rotatably in a glue tank, characterized in that the gluing roller (8) can be driven via a magnetic coupling consisting of two coupling halves (4a), wherein one of the coupling halves (4a) which oppose one another with their magnetized end faces is connected to a drive (3a) outside the glue tank (9) while forming an air gap (15) directly at the exterior of a wall (16) of the tank (9) and the other coupling half (4a) connected to the gluing roller (8) is arranged in axial alignment with the first half on the interior of the tank wall (16) also while forming an air gap (14) relative to this wall face.

2. Gluing device according to Claim 1, characterized in that the gluing roller (8) is mounted at one end on an arrangement (6) detachably connected to the glue tank (9).

3. Gluing device according to Claim 2, characterized in that the glue tank (9) is designed so as to be detachable from the machine.

4. Gluing device according to Claim 1 or one of the following, characterized in that means are provided for attenuating or switching off the magnetic field between the coupling halves (4a).

5. Gluing device according to Claim 1 or one of the following, characterized in that the external coupling half (4a) is mounted axially displaceably in a guide (12,13) together with the drive (3a) connected to it.

6. Gluing device according to Claim 5, characterized in that the coupling half (4a) is axially displaceable via a connecting rod (1).

7. Gluing device according to Claim 6, characterized in that the connecting rod (1) is coupled to a covering (2a) provided above the drive (3a) in such a way that the drive-side coupling half can be moved axially away from the other by pivoting up the covering.

8. Gluing device according to Claim 1 or one of the following, characterized in that the magnetized end face of the coupling half (4a) located internally in the glue tank (9) is formed by the end face of the gluing roller (8).

## Revendications

1. Dispositif d'encollage pour des machines à relier par encollage comportant un rouleau d'encollage monté rotatif dans un bac à colle, caractérisé par le fait que le rouleau d'encollage (8) peut être entraîné par l'intermédiaire d'un coupleur magnétique constitué de deux moitiés de coupleur (4a), l'une des moitiés de coupleur (4a), dont les faces frontales aimantées sont disposées en vis-à-vis l'une de l'autre, étant reliée à un dispositif d'entraînement (3a) à l'extérieur du bac à colle (9), en formant un entrefer (15) directement sur la face extérieure d'une paroi (16) du bac (9), tandis que l'autre moitié de coupleur (4a), qui est reliée au rouleau d'encollage (8), est montée, en étant alignée axialement avec la première moitié, sur la face intérieure de la paroi (16) du bac, également en formant un entrefer (14) par rapport à cette surface de paroi.

2. Dispositif d'encollage suivant la revendication 1, caractérisé par le fait que le rouleau d'encollage (8) est monté d'un côté sur un dispositif (6) relié de façon amovible au bac à colle (9).

3. Dispositif d'encollage suivant la revendication 2, caractérisé par le fait que le bac à colle (9) est agencé de manière à pouvoir être démonté de la machine.

4. Dispositif d'encollage suivant la revendication 1 ou l'une des suivantes, caractérisé par le fait que des moyens sont prévus pour atténuer ou supprimer le champ magnétique entre les moitiés du coupleur (4a).

5. Dispositif d'encollage suivant la revendication 1 ou l'une des suivantes, caractérisé par le fait que la moitié de coupleur (4a) située sur le côté extérieur est montée, conjointement avec le dispositif d'entraînement (3a) qui y est relié, coulissante axialement dans un guide (12,13).

6. Dispositif d'encollage suivant la revendication 5, caractérisé par le fait que la moitié de coupleur (4a) peut coulisser axialement par l'intermédiaire d'un tirant (1).

7. Dispositif d'encollage suivant la revendication 6, caractérisé par le fait que le tirant (1) est couplé à un capotage (2a) prévu au-dessus du dispositif d'entraînement (3a), de telle sorte que sous l'effet du relèvement du capotage par basculement, la moitié de coupleur située sur le côté entraînement peut être écartée de l'autre moitié dans la direction axiale.

8. Dispositif d'encollage suivant la revendication 1 ou l'une des suivantes, caractérisé par le fait que la surface frontale aimantée de la moitié de coupleur (4a) se trouvant du côté intérieur dans le bac à colle (9) est formée par la face frontale du rouleau d'encollage (8).
